# FASCICULE DE BREVET EUROPEEN

(11) **EP 3 196 872 B1**
(45) Date de publication et mention de la délivrance du brevet: **17.07.2019**
(21) Numéro de dépôt: 17150677.7
(22) Date de dépôt: 09.01.2017
(51) Int. Cl.: G10D 11/00

(54) **DISPOSITIF POUR AMPLIFIER LES HARMONIQUES D'UN INSTRUMENT DE MUSIQUE A ANCHES LIBRES**
VORRICHTUNG ZUR VERSTÄRKUNG DER OBERSCHWINGUNGEN EINES MUSIKINSTRUMENTS MIT FREI SCHWINGENDEN ZUNGEN
DEVICE FOR AMPLIFYING THE HARMONICS OF A MUSICAL INSTRUMENT WITH FREE REEDS

(30) Priorité: 22.01.2016 FR 1650505
(43) Date de publication de la demande: 26.07.2017
(73) Titulaire: Imbert, Philippe, 42123 Cordelle (FR)
(72) Inventeur: Imbert, Philippe, 42123 Cordelle (FR)
(74) Mandataire: Cabinet Laurent & Charras

(56) Documents cités:
- EP-A1- 0 545 868
- EP-A1- 2 908 311
- US-A- 2 189 531
- US-A- 2 230 162
- US-A- 2 460 408
- US-A- 2 730 919
- US-A- 2 773 943
- US-A- 2 787 183
- US-A- 2 950 643

## Description

L'invention se rattache au secteur technique des instruments de musique à anches libres, du type accordéon ou bandonéon.

Ce type d'instrument de musique, de la famille des vents, est parfaitement connu pour un homme du métier.

Pour l'essentiel, l'accordéon ou similaire utilise un système d'anches, en bois ou en métal, fixé d'un côté, et libre de se déplacer de part et d'autre d'une position de repos. Le déplacement d'une colonne d'air met cette anche en vibration, qui est excitée par un vent variable fournit par un soufflet actionné par le musicien.

Généralement, l'instrument comporte au moins un caisson droit et un caisson gauche, mobiles l'un par rapport à l'autre, selon des mouvements de rapprochement ou d'écartement par rapport au soufflet. Les anches sont montées sur un support, communément appelé sommier. Un mécanisme d'actionnement de soupapes, pour l'ouverture et la fermeture, permet la sollicitation, ou non, des anches par le flux d'air.

Par exemple, ce mécanisme d'actionnement comprend des touches et un registre aptes à déplacer des coulisses munies de trous, et aptes à être déplacées depuis une position inactive vers une position active, et inversement, pour la sélection d'un timbre déterminé.

On sait, par ailleurs, que la vibration d'une anche est issue d'un phénomène, dit de relaxation, de sorte qu'une telle vibration n'est pas sinusoïdale, et comporte de nombreuses harmoniques responsables d'une famille typique de timbres, lesquelles harmoniques sont utilisées pour faciliter l'accord des basses fréquences. La fréquence de vibrations est pratiquement indépendante de la puissance du souffle d'air, l'anche vibrante étant susceptible de faire office de limiteur de débit.

En raison de la très courte longueur d'ondes des sons les plus aigus produits, on constate souvent des phénomènes d'ondes stationnaires, dont la propagation se heurte à certains obstacles, tels que le sommier qui supporte les plaquettes, les soupapes. De tels phénomènes peuvent affaiblir, voire neutraliser le son produit.

On connaît également, par l'enseignement du document EP 2 908 311, dont le Demandeur de la présente est également titulaire, un instrument du type accordéon présentant des caractéristiques spécifiques, permettant de jouer des sons feutrés, sans diminuer le volume sonore, et d'obtenir des sons non saturés.

Notamment, selon l'enseignement de ce document, le caisson droit de l'accordéon comporte un capot coiffant les soupapes, et fermant ledit caisson. Ce capot comporte une paroi inférieure, une paroi supérieure, et des parois latérales solidaires des parois intérieure et supérieure. La paroi inférieure présente une largeur inférieure à la largeur de l'ouverture des caissons. Les parois supérieures présentent également une largeur inférieure à la largeur de l'ouverture du caisson, de sorte que lesdites parois intérieure et supérieure sont décalées pour former une chicane pour l'air sortant. Des documents EP 0 545 868 et US 2 950 643 composent également l'état de la technique.

A partir de cet état de la technique, le problème que se propose de résoudre l'invention est d'amplifier les harmoniques, tout en limitant la saturation des sons émis.

Pour résoudre un tel problème, il a été conçu et mis au point un dispositif pour amplifier les harmoniques d'un instrument de musique à anches libres, sollicité par un flux d'air, du type accordéon ou bandonéon, lequel dispositif comprend au moins un boîtier indépendant amovible, de forme générale parallélépipédique, et disposé à l'intérieur de l'instrument. Selon l'invention, le boîtier présente des fentes formées à partir de l'une de ses faces et débouchant à l'intérieur dudit boîtier pour modifier le flux d'air.

Il résulte donc de ces caractéristiques que le boîtier est totalement indépendant de l'instrument de musique considéré, en étant apte à être fixé par tous moyens connus et appropriés à l'intérieur dudit instrument, autrement dit, sans être obligé d'apporter des modifications quelconques sur l'instrument.

L'instrument est également remarquable par les caractéristiques suivantes, considérées séparément, ou selon une combinaison quelconque, à savoir :
- le ou lesdit(s) boîtier(s) est/sont fixé(s) sur les sommiers,
- le boîtier a une forme générale d'un parallélépipède rectangle, dont les caractéristiques dimensionnelles dépendent du nombre d'or égal à 1,618,
- le boîtier est en bois,
- le boîtier est en cèdre rouge.

Selon une autre caractéristique, en ayant toujours pour objectif d'améliorer les sons produits, et de développer d'autres harmoniques, le ou les boîtier(s) est/sont fixé(s) à l'intérieur de l'instrument en combinaison avec une ou des pastille(s). De même, la ou les pastille(s) est/sont disposée(s) à côté ou à l'intérieur du ou des boîtier(s).

L'invention concerne également un instrument de musique à anches libres, du type accordéon ou bandonéon, équipé du dispositif apte à amplifier les harmoniques, selon les caractéristiques précédemment indiquées.

L'invention est exposée ci-après plus en détail à l'aide des figures des dessins annexés dans lesquels :
- la figure 1 est une vue en perspective d'un instrument à vent du type accordéon, avant l'assemblage de ses principales parties constitutives,
- la figure 2 est une vue en perspective du boîtier,
- la figure 3 est une vue schématique de l'un des caissons ouvert, montrant la fixation du boîtier au niveau du sommier.

On rappelle que pour une meilleure compréhension de la suite de la description, et de manière parfaitement connue pour un homme du métier, que l'instrument de musique, qui dans l'exemple illustré est un accordéon, comprend un caisson droit (1) et un caisson gauche (2), reliés par un soufflet (3). Les deux caissons (1) et (2) sont donc mobiles l'un par rapport à l'autre, selon des mouvements de rapprochement ou d'écartement par rapport au soufflet (3), afin de générer un flux d'air nécessaire à l'émission des sons. Les anches sont montées sur un support connu sous le nom de sommier (4). Ainsi, chaque caisson (1) et (2) comporte un ou des sommier(s) portant les anches. Les sommiers sont solidarisés à l'intérieur des caissons (1) et (2) par tous moyens connus et appropriés. Toujours d'une manière connue, chaque caisson (1) et (2) comporte des registres s'étendant entre une table d'harmonie et les sommiers (4), afin d'ouvrir ou fermer des séries de portes vers lesquelles l'air du soufflet peut passer, ou non, pour atteindre une série d'anches, portée par lesdits sommiers.

Selon une caractéristique à la base de l'invention, l'instrument de musique, tel que décrit, comprend un dispositif apte à amplifier les harmoniques. Dans ce but, le dispositif comprend au moins un boîtier indépendant et amovible (5) présentant des agencements pour modifier le flux d'air. Le ou lesdit(s) boîtier(s) (5) est/sont disposé(s) à l'intérieur de l'instrument, notamment dans l'un des caissons (1) ou (2), ou dans les deux caissons (1) et (2).

Comme le montre la figure 2, le boîtier (5) est creux, de forme générale parallélépipédique. Ce boîtier présente donc deux faces parallèles (5a) et (5b), réunies par quatre côtés verticaux (5c) (5d) (5e) (5f). Les agencements aptes à modifier le flux d'air sont constitués par des fentes (5g), formées à partir de l'une des faces (1a) ou (1b), et débouchant à l'intérieur du boîtier (5). Par exemple, la face (5a) présente trois fentes allongées, de forme sensiblement oblongue, disposées parallèlement les unes aux autres, et parallèlement à deux côtés opposés de la face considérée. Ces trois fentes (5g) sont identiques.

D'une manière importante, les caractéristiques dimensionnelles du boîtier sont déterminées en fonction du nombre d'or 1,618.

Des résultats avantageux ont été obtenus lorsque le boîtier (5) est en bois, et plus particulièrement en cèdre rouge connu sous le nom de « red cedar ». D'autres matériaux peuvent, bien évidemment, être utilisés, sans pour cela sortir du cadre de l'invention.

Suivant une autre caractéristique, le ou les boîtier(s) (5) conforme(s) aux caractéristiques précédemment indiquées, est/sont fixé(s) à l'intérieur de l'un des caissons (1) ou (2), ou des deux caissons (1) et (2). Avantageusement, le ou les boîtier(s) est/sont fixé(s) sur les sommiers (4).

Suivant une autre caractéristique, le boîtier (1) peut avantageusement être disposé à l'intérieur de l'instrument, notamment au niveau des caissons (1) et (2) comme indiqué, en combinaison avec une/des pastille(s) (6). Ces pastilles (6) présentent des caractéristiques permettant de développer d'autres harmoniques.

Par exemple, des résultats avantageux sont obtenus lorsque les pastilles (6) résultent d'un mélange de zéolithes activées.

On peut citer, pour exemple, les pastilles, palets...... connus sous la marque « NéoVie ».

La/les pastilles (6) est/sont disposée(s), soit à côté du boîtier considéré (5), soit directement à l'intérieur du boîtier.

Comme indiqué, l'invention s'applique à tous types d'instruments à vent, du type accordéon ou bandonéon, quelles que soient les caractéristiques techniques de ces instruments.

Les avantages ressortent bien de la description, en particulier on souligne et on rappelle, que le boîtier conformé pour amplifier les harmoniques est totalement indépendant de l'instrument considéré, avec la possibilité d'être fixé à l'intérieur du boîtier à un endroit quelconque choisi par le musicien, sans être obligé d'intervenir sur l'instrument en tant que tel. La fixation de ce boîtier est indépendante et amovible, et s'effectue par tous moyens connus et appropriés, tels que vissage, collage, rubans auto-agrippants.

## Revendications

1. Dispositif pour amplifier les harmoniques d'un instrument de musique à anches libres sollicitées par un flux d'air, du type accordéon ou bandonéon, ledit instrument comportant au moins un caisson droit (1) et un caisson gauche (2) mobiles l'un par rapport à l'autre selon des mouvements de rapprochement et d'écartement, une série d'anches montées sur des sommiers (4) à l'intérieur du caisson droit, des moyens d'actionnement de soupapes pour la sollicitation ou non des anches, ledit dispositif comprend au moins un boîtier indépendant amovible (5), creux, de forme générale parallélépipédique, et disposé à l'intérieur de l'instrument, ***caractérisé* en ce que** le boîtier (5) présente des fentes (5g) formées à partir de l'une de ses faces et débouchant à l'intérieur dudit boîtier pour modifier le flux d'air.

2. Dispositif selon la revendication 1, ***caractérisé* en ce que** le ou lesdits boîtier(s) (5) est/sont fixé(s) sur les sommiers (4).

3. Dispositif selon la revendication 1, ***caractérisé* en ce que** le boîtier (5) est en bois.

4. Dispositif selon la revendication 3, ***caractérisé* en ce que** le boîtier est en cèdre rouge.

5. Dispositif selon l'une quelconque des revendications 1 à 4, ***caractérisé* en ce que** le ou les boîtier(s) est/sont fixé(s) à l'intérieur de l'instrument en combinaison avec une ou des pastille(s) (6) résultant d'un mélange de zéolithes activées.

6. Dispositif selon la revendication 5, ***caractérisé* en ce que** la ou les pastille(s) (6) est/sont disposée(s) à côté ou à l'intérieur du ou des boîtier(s).

7. Instrument de musique à anches libres, du type accordéon, bandonéon équipé du dispositif selon l'une quelconque des revendications 1 à 6.

## Patentansprüche

1. Vorrichtung zum Verstärken der Obertöne eines Musikinstruments mit freien, einem Luftstrom ausgesetzten Zungen vom Typ Akkordeon oder Bandoneon, wobei das Instrument mindestens ein rechtes Stirnstück (1) und ein linkes Stirnstück (2), die je nach den Aufzieh- und Zusammendrückbewegungen zueinander beweglich sind, sowie eine Reihe von Zungen, die auf Sockeln (4) innerhalb der rechten Box montiert sind, und Mittel zum Betätigen von Ventilen für die Ansteuerung oder nicht der Zungen umfasst, wobei die Vorrichtung mindestens ein unabhängiges abnehmbares hohles Gehäuse von im Allgemeinen quaderförmiger Form umfasst und innerhalb des Instruments angeordnet ist, **dadurch gekennzeichnet, dass** das Gehäuse (5) Schlitze (5g) aufweist, die in einer seiner Flächen gebildet sind und sich in das Gehäuse öffnen, um den Luftstrom zu ändern.

2. Vorrichtung nach Anspruch 1, **dadurch gekennzeichnet, dass** das/die Gehäuse (5) an den Sockeln (4) befestigt ist/sind.

3. Vorrichtung nach Anspruch 1, **dadurch gekennzeichnet, dass** das Gehäuse (5) aus Holz besteht.

4. Vorrichtung nach Anspruch 3, **dadurch gekennzeichnet, dass** das Gehäuse aus roter Zeder besteht.

5. Vorrichtung nach einem der Ansprüche 1 bis 4, **dadurch gekennzeichnet, dass** das/die Gehäuse im Inneren des Instruments in Kombination mit einem/den Pastillen (6), die aus einer Mischung von aktivierten Zeolithen resultieren, befestigt sind.

6. Vorrichtung nach Anspruch 5, **dadurch gekennzeichnet, dass** die Pastille(n) (6) neben oder innerhalb des/der Gehäuse(s) angeordnet ist/sind.

7. Musikinstrument mit durchschlagenden Stimmzungen, vom Typ Akkordeon, Bandoneon, ausgestattet mit der Vorrichtung nach einem der Ansprüche 1 bis 6.

## Claims

1. A device for amplifying the harmonics of a free-reed musical instrument having free reeds across which an airflow is driven, and of the accordion type or of the concertina or bandoneon type, said instrument having at least a right box (1) and a left box (2) that are mounted to move relative to each other in movements bringing them together and apart, a series of reeds mounted on reed blocks (4) inside the right box, and means for actuating valves for enabling and disabling airflow across the reeds, said device including at least one removable independent case (5) that is hollow, that is substantially rectangular block shaped, and that is disposed inside the instrument, said device being **characterized in that** the case (5) is provided with slots (5g) formed through one of its faces and opening out into the case so as to modify the airflow.

2. A device according to claim 1, **characterized in that** the case(s) (5) is/are fastened to the reed blocks (4).

3. A device according to claim 1, **characterized in that** the case (5) is made of wood.

4. A device according to claim 3, **characterized in that** the case is made of red cedar wood.

5. A device according to any one of claims 1 to 4, **characterized in that** the case(s) is/are fastened inside the instrument in combination with one or more patches (6) resulting from a mixture of activated zeolites.

6. A device according to claim 5, **characterized in that** the patch(es) (6) is/are placed next to or inside the case(s).

7. A free-reed musical instrument of the accordion, concertina or bandoneon types, equipped with the device according to any one of claims 1 to 6.
